# EUROPÄISCHE PATENTSCHRIFT

(11) **EP 4 063 567 B1**
(45) Veröffentlichungstag und Bekanntmachung des Hinweises auf die Patenterteilung: **18.10.2023**
(21) Anmeldenummer: 21164873.8
(22) Anmeldetag: 25.03.2021
(51) Int. Cl.: E02D 5/80, E02D 7/16, E02D 13/06, E02D 17/13, E02F 3/20, E02F 3/47, E21B 47/0236

(54) **BAUVERFAHREN UND ANORDNUNG ZUM DURCHFÜHREN EINES BAUPROJEKTS**
CONSTRUCTION METHOD AND ASSEMBLY FOR PERFORMING A CONSTRUCTION PROJECT
PROCÉDÉ DE CONSTRUCTION ET AGENCEMENT PERMETTANT DE METTRE EN OEUVRE UN PROJET DE CONSTRUCTION

(43) Veröffentlichungstag der Anmeldung: 28.09.2022
(73) Patentinhaber: BAUER Spezialtiefbau GmbH, 86529 Schrobenhausen (DE)
(72) Erfinder:
(74) Vertreter: Wunderlich & Heim Patentanwälte Partnerschaftsgesellschaft mbB

(56) Entgegenhaltungen:
- EP-A1- 3 296 467
- EP-A1- 3 299 523
- EP-A1- 3 569 769
- EP-A1- 3 613 903
- EP-A1- 3 819 433
- EP-A1- 3 854 943

## Beschreibung

Die Erfindung betrifft ein Verfahren und eine Anordnung zum Durchführen eines Bauprojekts mit Erstellen von mehreren Gründungselementen an einer Baustelle mittels eines Verfahrens oder mindestens eines Baugeräts gemäß dem Anspruch 1 beziehungsweise dem Anspruch 11.

Aus der EP 3 533 932 B1 ist ein Verfahren und ein System zum Erstellen eines Gründungselementes im Boden mittels eines Baugeräts bekannt. Dabei wird mit einem Bodenbearbeitungswerkzeug ein Loch im Boden gebildet, in welchem das Gründungselement erstellt wird. Mittels einer Steuer- und Auswerteeinheit wird in Abhängigkeit von einer Bearbeitungstiefe mindestens eine Betriebsgröße des Baugeräts erfasst, welche sich abhängig von einer Bodenbeschaffenheit ändert. In der Steuer- und Auswerteeinheit ist ein zu erwartendes Bodenprofil eingegeben, welches einen Schichtaufbau des Bodens mit Bodenschichten von unterschiedlicher Bodenbeschaffenheit angibt. Durch die Steuer- und Auswerteeinheit wird die erfasste Betriebsgröße mit dem eingegebenen Bodenprofil in Korrelation gesetzt, um festzustellen, bei welcher Bearbeitungstiefe ein Übergang zwischen Bodenschichten unterschiedlicher Bodenbeschaffenheit vorliegt.

Bei diesem bekannten Verfahren können örtliche Schwankungen im Schichtaufbau des Bodens bei der Erstellung des Gründungselementes unmittelbar erfasst werden. Die Betriebsgröße kann dabei ein Vorschub oder ein Drehmoment sein, welche sich ändern, wenn beispielsweise ein Übergang von einer weichen Bodenschicht zu einer harten Bodenschicht vorliegt. Die Erfassung des konkreten örtlichen Bodenprofils beim Erstellen eines Gründungselementes ermöglicht so, etwa bei einem Bohrwerkzeug das Drehmoment und einen Vorschub anzupassen, so dass ein möglichst optimaler Bohrfortschritt erreicht werden kann.

Die EP 3 299 523 A1 zeigt ein Verfahren gemäß dem Oberbegriff von Anspruch 1.

Gründungselemente werden zumeist bei größeren Bauprojekten benötigt, also bei relativ großen Bauwerken, welche eine Gründung zur Aufnahme hoher Traglasten benötigen. Dies wird in der Regel dadurch erreicht, dass eine Vielzahl von Gründungselementen, etwa Bohrpfähle, erstellt werden. Ein Bohrpfahl kann über seine Mantelreibung große Lasten in tiefere Bodenschichten ableiten.

Für eine Durchführung eines Bauprojektes ist ein termingerechtes Erstellen einer Gründung von maßgeblicher Bedeutung, da eine Gründung am Anfang eines Bauprojektes steht. Zeitliche Verzögerungen bei der Gründung führen dazu, dass sich alle nachfolgenden Gewerke zeitlich verschieben. Eine Verzögerung bei der Erstellung der Gründungselemente kann daher erhebliche zeitliche und auch wirtschaftliche Auswirkungen auf die Durchführung des gesamten Bauprojektes haben.

Der Erfindung liegt die **Aufgabe** zugrunde, ein Verfahren und eine Anordnung zum Durchführen eines Bauprojekts anzugeben, mit welchen Gründungselemente für ein Bauprojekt besonders effizient und zuverlässig erstellt werden können.

Die Aufgabe wird zum einen durch ein Bauverfahren mit den Merkmalen des Anspruchs 1 und zum anderen durch eine Anordnung mit den Merkmalen des Anspruchs 11 gelöst. Bevorzugte Ausführungsformen der Erfindung sind in den jeweils abhängigen Ansprüchen angegeben.

Nach der Erfindung ist ein Bauverfahren zum Durchführen eines Bauprojektes mit Erstellen von mehreren Gründungselementen an einer Baustelle mittels mindestens einem Baugerät vorgesehen, wobei
- anhand von Informationen zu Ausgangsbedingungen, insbesondere zur Bodenbeschaffenheit, und dem mindestens einen Baugerät sowie von Vorgaben zu dem Bauprojekt mit den zu erstellenden Gründungselementen ein Verfahrensablauf mit Bestimmung von Herstellungsparametern für jedes zu erstellende Gründungselement in einer Rechnereinheit festgelegt wird,
- basierend auf dem festgelegten Verfahrensablauf mit den festgelegten Herstellungsparametern mit dem Erstellen mindestens eines Gründungselementes begonnen wird,
- während des Verfahrensablaufs Ist-Daten beim Erstellen der Gründungselemente erfasst und der Rechnereinheit zugeleitet werden,
- die Rechnereinheit die erfassten Ist-Daten mit Soll-Daten zu dem festgelegten Verfahrensablauf vergleicht und
- bei relevanter Abweichung der Ist-Daten von den Soll-Daten durch die Rechnereinheit ein geänderter Verfahrensablauf mit geänderten Herstellungsparametern und/oder neuen Soll-Daten für die noch zu erstellenden Gründungselemente ermittelt und an das mindestens eine Baugerät weitergeleitet wird.

Ein Grundgedanke der Erfindung liegt darin, die bei der Planung des Bauprojektes vorhandenen Informationen zu Ausgangsbedingungen, insbesondere zur Bodenbeschaffenheit, und dem mindestens einen vorgesehenen Baugerät sowie zu den Vorgaben zu dem Bauprojekt und den sich daraus ergebenden Herstellungsparametern für die zu erstellenden Gründungselemente in einer Rechnereinheit als Soll-Daten zu hinterlegen. Die Vorgaben können dabei eine Herstellungszeit oder ein Herstellungstermin sowie Vorgaben zu den Gründungselementen sein. Während der Erstellung der einzelnen Gründungselemente für das Bauprojekt werden Ist-Daten erfasst und der Rechnereinheit zugeleitet. In der Rechnereinheit können die Ist-Daten mit den Soll-Daten noch während des laufenden Verfahrens verglichen werden, wobei insbesondere relevante Abweichungen festgestellt werden können. Diese relevanten Abweichungen können beispielsweise eine andere Bodenbeschaffenheit, etwa ein unerwarteter felsiger Untergrund oder auch weichere Bodenschichten sein. Diese Änderungen können insbesondere zu Änderungen in der Herstellungszeit der Gründungselemente führen, was durch die Rechnereinheit berechnet werden kann. In einem solchen Fall können von der Rechnereinheit Änderungen der Herstellungsparameter einschließlich einer Änderung des einzusetzenden Baugerätes oder der einzusetzenden Werkzeuge ermittelt und vorgeschlagen werden, damit Zielvorgaben zu dem Bauprojekt eingehalten werden können, insbesondere ein vorgegebener Herstellungstermin. Auch können Zielvorgaben als neue Soll-Daten angepasst werden. So kann schnell auf Änderungen reagiert und insbesondere ein termingerechter Abschluss der Gründungsarbeiten mit Erstellen der Gründungselemente und damit ein termingerechter Ablauf des Bauprojektes erreicht werden.

Eine besonders bevorzugte Ausführungsform des erfindungsgemäßen Verfahrens besteht darin, dass die Gründungselemente durch Bohren mit einem Bohrgerät und/oder Fräsen mit einer Schlitzwandfräse erstellt werden. Hierbei können insbesondre Bohrpfähle oder Schlitzwandsegmente im Boden erstellt werden, welche insbesondere durch Auffüllen eines durch Bohren oder Fräsen erstellten Lochs mit einer aushärtbaren Masse, gegebenenfalls mit einem oder mehreren Armierungselementen, gebildet werden. Derartige Gründungselemente können besonders hohe Bauwerkslasten in tiefere Bodenschichten ableiten. Allerdings sind diese besonders tragfähigen Gründungselemente aufwändig in der Erstellung, wobei bei unerwarteten Änderungen zu den Vorgaben, also etwa vorgegebenen Umgebungsbedingungen, insbesondere zur Bodenbeschaffenheit und zum Bodenaufbau, relativ leicht größere Änderungen im Bearbeitungsaufwand und damit in der Bearbeitungszeit auftreten können.

Mit dem erfindungsgemäßen Verfahren können somit diese Gründungselemente besonders effizient und zuverlässig hergestellt werden.

Gemäß einer weiteren bevorzugten Variante des erfindungsgemäßen Verfahrens ist es vorgesehen, dass die Herstellungsparameter ein Drehmoment, eine Vorschubkraft, eine Vorschubgeschwindigkeit, eine Werkzeugstandzeit und/oder die Auswahl und/oder einen Wechsel eines Werkzeugs umfassen. Die Herstellungsparameter können dabei nicht nur zum Erzielen einer möglichst wirtschaftlichen oder verschleißarmen Bodenbearbeitung eingestellt werden, sondern auch um gegebenenfalls einen vorgegebenen Erstellungstermin einzuhalten. Bei aufgetretenen Verzögerungen kann zum Erreichen der Zielvorgabe insbesondere der Vorschub oder das Drehmoment erhöht werden, selbst wenn dies eine optimale Werkzeugstandzeit beeinträchtigt. Dies kann insbesondere dann wirtschaftlich sinnvoll sein, wenn ein nichttermingerechtes Erstellen zu Konventionalstrafen in dem Bauprojekt führen würde. Grundsätzlich kann dabei auch eine Änderung des Werkzeuges oder auch eine Änderung des Baugerätes, etwa der Einsatz eines leistungsfähigeren Baugerätes, vorgesehen sein.

Sollten sich in umgekehrter Weise leichtere Bearbeitungsverhältnisse ergeben, können die Herstellungsparameter so wie gegebenenfalls die weiteren Gegebenheiten so geändert werden, dass eine energiesparsamere, verschleißärmere oder in sonstiger Weise kostengünstigere Bearbeitung erreicht werden.

Eine weitere vorteilhafte Möglichkeit kann nach einer Ausführungsform der Erfindung dadurch erreicht werden, dass die Vorgaben zu dem Bauprojekt eine Anzahl, eine Lage, Dimensionen und/oder eine Tragfähigkeit der Gründungselemente sowie Angaben zu Erstellungszeiten, Erstellungsterminen und/oder Erstellungskosten umfassen. Es kann so eine besonders zielgerichtete Projektdurchführung erreicht werden. Insbesondere kann bei einer im Verlauf des Verfahrens festgestellten signifikanten Änderung der Bodentragfähigkeit als Umgebungsbedingung auch eine Anzahl, eine Lage und insbesondere Dimensionen des Gründungselementes, also Vorgaben zum Gründungselement selbst, geändert werden, insbesondere eine Tiefe eines zu erstellenden Gründungselementes. Insbesondere bei einer verminderten Tragfähigkeit des Bodens können so die Gründungselementen in effizienter Weise angepasst werden, um eine sichere Projektdurchführung mit Erreichen von Zielvorgaben zu gewährleisten. Insbesondere können die Herstellungsparameter unter Berücksichtigung der Erstellungszeiten der Gründungselemente, der Erstellungstermine für das Bauprojekt und Teilen des Bauprojektes sowie von Erstellungskosten berücksichtigt werden.

Grundsätzlich können die Ist-Daten bei der Durchführung des Bauverfahrens in jeder geeigneten Weise erfasst werden. Besonders zweckmäßig ist es nach einer Weiterbildung der Erfindung, dass die Ist-Daten durch mindestens eine Sensoreinrichtung an dem Bohrgerät und/oder durch mindestens eine ungebundene Sensoreinrichtung, welche unabhängig von einem Baugerät ist, erfasst werden.

Zur Datenerfassung können insbesondere die Sensoreinrichtungen eingesetzt werden, welche an einem Baugerät bereits grundsätzlich vorhanden sind, so Sensoren zur Erfassung der Drehzahl, des Vorschubs, der Vorschubkraft, der Vorschubgeschwindigkeit, der Leistung, des Energieverbrauchs etc. Alternativ oder zusätzlich können auch Sensoreinrichtungen unabhängig von dem Baugerät zum Einsatz kommen, mit welchen etwa ein Tiefenfortschritt optisch anhand der Lage eines Bohrgestänges erfasst werden kann.

Als Gründungselemente in Sinne der Erfindung sind grundsätzlich alle Elemente und Bauwerke verstehen, die im, am oder auf dem Boden erstellt werden. Diese dienen vorzugsweise zur Erhöhung der Tragfestigkeit. Alternativ oder ergänzend können dies auch zur Umschließung einer Baugrube, zum Abdichten oder Absperren gegenüber Wasser oder zu anderen Gründen dienen. Besonders bevorzugt ist es nach einer Variante der Erfindung, dass als Gründungselemente Gründungspfähle, Schlitzwandsegmente, Stütz- und Dichtwände, Dämme, Dichtsohlen, verdichtete Bodenbereiche, Bodenparameter und/oder Spundwandbohlen vorgesehen werden. Die Gründungselemente sind vorzugsweise gleich oder ähnlich ausgebildet.

Die Gründungselemente können dabei durch verschiedene Baugeräte einzeln oder in einem gemeinsamen Zusammenwirken erstellt werden. Alternativ oder ergänzend zu dem bereits genannten Bohrgeräten und Fräsen ist es nach einer Weiterbildung der Erfindung vorteilhaft, dass die Gründungselemente unter Verwendung von Schlitzwandgreifern, Rüttlern und/oder maschinellen Schlagvorrichtungen, insbesondere Dieselhämmern und Hydraulikhämmern, erstellt werden.

Die Vorgaben zu einem Bauprojekt können dabei die vorgegebenen Umgebungsbedingungen an der Baustelle und insbesondere im Boden, technische Vorgaben durch die Bauplanung, insbesondere betreffend Auslegung, Tragfähigkeit und Dimensionierung der Gründungselemente, sowie von Zielvorgaben durch die Projektplanung sein, insbesondere Herstellungszeiten, Herstellungstermine oder Herstellungskosten der Gründungselemente. Bei Eintreten von Änderungen zu diesen Vorgaben kann durch die Rechnereinheit ermittelt werden, welche Konsequenzen eine Änderung einer einzelnen Vorgabe bei unveränderten Herstellungsparametern, insbesondere auf Zielvorgaben, wie Herstellungszeit, Herstellungstermin oder Herstellungskosten, aber eventuell auch Tragfähigkeit haben werden. Soweit hierdurch eine relevante und für den korrekten Ablauf nicht gewünschte Abweichung festgestellt wird, können durch die Rechnereinheit eine oder mehrere geeignete Maßnahmen vorgeschlagen oder eingeleitet werden, um weiter alle oder einzelne Zielvorgaben zu erreichen.

Erfindungsgemäß ermittelt die Rechnereinheit eine Änderung von Herstellungsparametern, Werkzeugen und /oder Baugeräten, mit welchen ein termingerechtes Erstellen der verbliebenen Gründungselemente erreicht wird. Hierbei dienen also die Herstellungszeit und der Herstellungstermin als maßgebliche Zielvorgaben zur Änderung und Anpassung der weiteren Parameter im Verfahrensablauf.

Weiter ist es vorteilhaft, dass die Ausgangsbedingungen die Bodenbeschaffenheit, behördliche Vorgaben, etwa zu Arbeitszeiten, Lärmemission, Umweltvorgaben, und/oder Witterungsbedingungen umfassen. Behördliche Vorgaben können etwa gesetzliche Regelungen oder Bestimmungen von Bau-, Arbeitsschutz oder Umweltbehörden mit Regelungen etwa zu Nacht- und Feiertagsarbeiten, zu maximalen Lärmpegeln, Betriebsdauern sowie Umweltauflagen sein. Diese sind im Verfahrensablauf und der Planung hierzu zu berücksichtigen. Ausgangsbedingungen können auch Lieferbedingungen und Lieferzeiten zu Baustoffen umfassen. Bei Witterungsbedingungen kann berücksichtigt werden, dass etwa unterhalb oder oberhalb von bestimmten Außentemperaturen oder bei starken Winden sich Arbeitsbeschränkungen ergeben können.

Eine weitere vorteilhafte Variante des erfindungsgemäßen Verfahrens besteht darin, dass die Rechnereinheit anhand von erfassten Ist-Daten beim Verfahensablauf eine tatsächliche Bodenbeschaffenheit des Baugrunds ermittelt und mit den anfänglichen Informationen zur Bodenbeschaffenheit vergleicht und dass die Rechnereinheit eine Änderung zu Dimensionen, insbesondere zur Tiefe, der Anzahl und/oder der Art oder des Aufbaus der Gründungselemente ermittelt, damit Vorgaben zu den erstellten Gründungselementen, insbesondere eine vorgegebene Tragfähigkeit, erreicht werden. Durch die Rechnereinheit können somit im Verlauf des Verfahrens auch unmittelbar Änderungen in den Vorgaben zur Auslegung der Gründungselemente ermittelt und nötigenfalls durchgeführt werden. Bei Feststellung weniger tragfähiger Bodenverhältnisse können die Gründungselemente entsprechend geändert werden, wobei dann nötigenfalls auch eine Änderung der Herstellungsparameter und gegebenenfalls auch des notwendigen Werkzeugs oder des Baugeräts ermittelt wird.

Beim Feststellen von tragfähigen Bodenverhältnissen können entsprechend kleinere oder weniger tragfähige Gründungselemente erstellt werden, was sich positiv auf die Herstellungskosten sowie die Herstellungszeit auswirken kann.

Die Erfindung umfasst weiter eine Anordnung zum Durchführen eines Bauprojektes mit Erstellen von mehreren Gründungselementen an einer Baustelle mittels mindestens eines Baugerätes, insbesondere nach einem der zuvor beschriebenen Verfahren, wobei eine Rechnereinheit vorgesehen und ausgebildet ist, anhand von Informationen zu Ausgangsbedingungen, insbesondere zur Bodenbeschaffenheit, und dem mindestens einen Baugerät sowie von Vorgaben zu dem Bauprojekt mit den zu erstellenden Gründungselementen einen Verfahrensablauf mit Bestimmung von Herstellungsparametern für jedes zu erstellende Gründungselement festzulegen, mindestens eine Sensoreinrichtung vorgesehen und ausgebildet ist, während des Verfahrensablaufs Ist-Daten beim Erstellen der Gründungselemente zu erfassen und der Rechnereinheit zuzuleiten, und die Rechnereinheit weiterhin ausgebildet ist, die erfassten Ist-Daten mit Soll-Daten zu dem festgelegten Verfahrensablauf zu vergleichen und bei relevanter Abweichung der Ist-Daten von den Soll-Daten durch die Rechnereinheit einen geänderten Verfahrensablauf mit geänderten Herstellungsparametern und/oder neuen Soll-Daten für die noch zu erstellenden Gründungselemente zu ermitteln und an das mindestens eine Baugerät weiterzuleiten.

Mit der Anordnung können insbesondere die zuvor beschriebenen Vorteile erreicht werden.

Eine bevorzugte Ausführungsform der erfindungsgemäßen Anordnung besteht darin, dass die Rechnereinheit in einem Baugerät, in einer Leitstelle auf der Baustelle oder in einer entfernten Zentrale angeordnet ist. Grundsätzlich kann die Rechnereinheit auch als eine Cloud-Anwendung ausgestaltet sein, so dass kein konkreter Ort mehr gegeben ist, sofern eine entsprechende Datenverbindung zum Internet besteht.

Bei einer weiteren Ausführung der erfindungsgemäßen Anordnung ist es vorteilhaft, dass das mindestens eine Baugerät, insbesondere einer Tiefbaumaschine, zum Durchführen einer Baumaßnahme ausgebildet ist und eine maschineneigene Steuereinheit umfasst, welche mit mindestens einem Sensor zum Erfassen von Daten und mindestens einem Aktor zum Betätigen des Baugeräts verbunden ist, dass mindestens eine Nutzerstelle, welche von dem Baugerät beabstandet ist und zum Eingeben und/oder Ausgeben von Daten ausgebildet ist, wobei Daten zwischen dem mindestens einen Baugerät und der mindestens einen Nutzerstelle übertragbar sind, dass ein zentraler Netzwerkrechner mit mindestens einer ersten Schnittstelle für das mindestens eine Baugerät und mindestens einer zweiten Schnittstelle für die mindestens eine Nutzerstelle vorgesehen ist, und dass über den Netzwerkrechner eine durchgehende Prozesskette bei der Datenverarbeitung und/oder Datenübertragung zwischen dem Baugerät und der Nutzerstelle gegeben ist.

Dieser Aspekt der der Erfindung beruht darauf, von einer direkten Verbindung zwischen einer dem Baugerät, welche auch als Baumaschine bezeichnet werden kann, und einer Nutzerstelle abzugehen und einen zentralen Netzwerkrechner oder eine Netzwerkrechnereinheit zwischenzuschalten. Der zentrale Netzwerkrechner, welcher die Rechnereinheit sein kann, weist dabei mindestens eine erste Schnittstelle für die mindestens eine Baumaschine und mindestens eine zweite Schnittstelle für die mindestens eine Nutzerstelle auf. Durch definierte Nutzerstellen kann so eine definierte und zuverlässige Datenübertragung einerseits zwischen der Baumaschine und dem Netzwerkrechner und andererseits der Nutzerstelle und dem Netzwerkrechner erfolgen. Weiterhin ist der Netzwerkrechner ausgebildet, eine durchgehende Prozesskette bei einer Datenverarbeitung und/oder Datenübertragung zwischen der Baumaschine und der Nutzerstelle zu gewährleisten. Dabei ist der Netzwerkrechner mit einer entsprechenden Software ausgestattet, welche eine direkte Datenübertragung zwischen der Nutzerstelle und der Baumaschine ermöglicht. Insbesondere können so Daten in Echtzeit oder nahezu in Echtzeit von der Baumaschine an die Nutzerstelle und insbesondere auch von einer oder mehreren Nutzerstellen zu der Baumaschine und vorzugsweise direkt auf die Steuerung der Baumaschine übertragen werden.

Mit der erfindungsgemäßen Anordnung kann so ein schneller und zuverlässiger Datenaustausch zwischen mindestens einer Baumaschine und mindestens einer Nutzerstelle gewährleistet werden. Zudem ist die Anordnung ausgebildet, einen Datenaustausch auch zu mehreren Baumaschinen und/oder mehreren Nutzerstellen zu gewährleisten. Ein effizienter, schneller Datenaustausch fördert einen effizienten Einsatz von Maschinen, Material und Personal auf einer Baustelle.

Eine bevorzugte Ausführungsform der Erfindung besteht darin, dass der Netzwerkrechner mit der mindestens einen ersten Schnittstelle ausgebildet ist, Daten der Baumaschine zu empfangen, die Daten auf ein vorgegebenes Format für die Nutzerstelle zu normieren und an die Nutzerstelle weiterzuleiten und/oder dass die Netzwerkrechner mit der mindestens einen zweiten Schnittstelle ausgebildet ist, Daten der Nutzerstelle zu empfangen, die Daten auf ein vorgegebenes Format für die Rechnereinheit der Baumaschine zu normieren und an die Baumaschine weiterzuleiten. Der Netzwerkrechner mit seinen Schnittstellen ist somit ausgebildet, empfangene unterschiedliche Datenformate in einer notwendigen Weise zu transformieren, so dass eine Datenübertragung in Echtzeit oder in quasi-Echtzeit, insbesondere mit einem Zeitversatz von unter 10 Sekunden, zwischen der Nutzerstelle und der Baumaschine erfolgen kann. Dies erlaubt eine durchgehende Prozesskette zwischen der Nutzerstelle und der Baumaschine, so dass Daten vorzugsweise unmittelbar in die Rechnereinheit der Baumaschine und insbesondere auch eine Steuerung übertragen werden können.

In umgekehrter Weise kann auch ein durchgehender schneller Datenfluss zwischen Baumaschine und Nutzerstelle gewährleistet sein, so dass etwa über die Rechnereinheit der Baumaschine Daten von Sensoren und Aktoren unmittelbar abgefragt und übertragen werden können. Auch eine Datenübertragung über die Rechnereinheit der Baumaschine an einen oder mehrere Aktoren ist von der Nutzerstelle aus vorzugsweise ermöglicht.

Besonders vorteilhaft ist es nach einer Weiterbildung der Erfindung, dass die erste Schnittstelle und/oder die zweite Schnittstelle als eine programmierbare Schnittstelle ausgebildet sind. Die Schnittstellen sind vorzugsweise sogenannte API-Schnittstellen, welche für den jeweiligen Anwendungsfall programmiert werden können. Die Schnittstellen können dabei separat zum Netzwerkrechner oder in diesen integriert ausgebildet sein. Für jede Baumaschine und/oder jede Nutzerstelle mit einer individuellen Software und Datenformat kann eine individuell angepasste Schnittstelle eingerichtet sein.

Insbesondere kann für jede einzelne Baumaschine und/oder jeder Nutzerstelle entsprechend der darauf vorhandenen Software und des jeweils benötigten Datenformates die Schnittstelle ausgebildet und programmiert sein. Dabei kann insbesondere jede Schnittstelle so ausgebildet sein, dass ein individuelles Datenformat von der Baumaschine oder der Nutzerstelle empfangen wird und zunächst auf ein internes Datenformat des Netzwerkrechners transformiert wird. Abhängig von dem gewünschten Adressaten kann dann über die zugehörige Schnittstelle zu dem Adressaten dieses interne Datenformat in das jeweils benötigte Datenformat der Baumaschine beziehungsweise der Nutzerstelle transformiert und dann an den Adressaten weitergesandt werden.

Grundsätzlich ist die erfindungsgemäße Anordnung oder das erfindungsgemäße System bereits bei nur einer Baumaschine und nur einer Nutzerstelle sinnvoll anwendbar. Besonders vorteilhaft ist die erfindungsgemäße Anordnung dann, wenn mehrere Baumaschinen und/oder mehrere Nutzerstellen vorgesehen sind. Bei einer Mehrzahl von Baumaschinen und Nutzerstellen können einzelne oder alle Baumaschinen und Nutzerstellen mit unterschiedlicher Software versehen sein, welche unterschiedliche Datenformate benötigen. Nach einer Anpassung der Schnittstellen an dem Netzwerkrechner für eine neue Baumaschine oder eine neue Nutzerstelle kann eine durchgehende Prozesskette sichergestellt werden.

Dabei ist es insbesondere vorteilhaft, dass Baumaschinen mit unterschiedlichen Rechnereinheiten vorgesehen sind, welche unterschiedliche Formate für die Daten benötigten und/oder dass Nutzerstellen mit Rechnern vorgesehen sind, welche unterschiedliche Formate für die Daten benötigen, und dass die unterschiedlichen Formate durch unterschiedliche Schnittstellen für die einzelnen Baumaschinen und/oder Nutzerstellen normiert werden.

Eine weitere vorteilhafte Ausgestaltung der Erfindung besteht darin, dass die Daten auf dem Netzwerkrechner in einem einheitlichen Datenformat speicherbar sind. Grundsätzlich können Daten auch ohne ein dauerhaftes Abspeichern zwischen Baumaschine und Nutzerstelle übertragen werden. Bei einem vorzugsweise vorgesehenen dauerhaften Speichern von empfangenen Daten in dem Netzwerkrechner in einem einheitlichen internen Datenformat besteht die Möglichkeit, einen zentralen Datenbestand zu der Baustelle und zu den durchgeführten Baumaßnahmen vorzusehen, auf welchem zu jedem Zeitpunkt alle Nutzerstellen und alle Baumaschinen zugreifen können. Hierdurch kann ein aktueller gemeinsamer Datenbestand und ein einheitliches Informationsniveau für alle Beteiligten an einer Baustelle, insbesondere für die Nutzerstellen und die Baumaschinen sowie deren Bedienern, erzielt werden. Zusätzlich kann eine zentrale Dokumentation zur Kommunikation und zum Ablauf der Baumaßnahmen vorzugsweise manipulationssicher vorgesehen sein.

Grundsätzlich kann eine beliebige Verbindung zwischen dem Netzwerkrechner und den Nutzerstellen und der Baumaschine eingerichtet sein. Insbesondere kann die Verbindung drahtlos oder drahtgebunden sein. Bevorzugt ist es nach einer Weiterbildung der Erfindung, dass die mindestens eine Baumaschine und/oder die mindestens eine Nutzerstelle mit dem Netzwerkrechner über eine Internetverbindung verbunden ist. Dabei kann insbesondere eine sogenannte Cloud-Anwendung vorgesehen sein, wobei der Netzwerkrechner der Cloud zuzurechnen ist. Hierdurch kann in besonders einfacher Weise auch bei einer großen Entfernung zwischen den Baumaschinen und den Nutzerstellen eine einfache und zuverlässige Datenkommunikation sichergestellt werden. Insbesondere kann auch bei einer weltweiten Verteilung von Baustellen mit Baumaschinen und Nutzerstellen ein zuverlässiger Datenaustausch gewährleistet werden.

Besonders zweckmäßig ist es weiterhin nach einer Ausführungsform der Erfindung, dass die Rechnereinheit der Baumaschine und/oder ein Rechner der Nutzerstelle mit einer Browsersoftware versehen ist. Die Browsersoftware ermöglicht abgestimmt auf die jeweilige Hardware in der Rechnereinheit der Baumaschine beziehungsweise des Rechners der Nutzerstelle ein Anzeigen von Daten und Informationen auf einem Bildschirm der Rechnereinheit beziehungsweise des Rechners und ein Bearbeiten und Verarbeiten der Daten und Informationen durch die jeweilige Rechnereinheit der Baumaschine beziehungsweise den jeweiligen Rechner der Nutzerstelle. Die Browsersoftware kann dabei auf die Daten in dem Netzwerkrechner zugreifen.

Eine weitere bevorzugte Ausführungsvariante der Erfindung besteht darin, dass die Rechnereinheit der Baumaschine als eine Steuerung zum Steuern der Baumaschine ausgebildet ist und dass von der Nutzerstelle über den Netzwerkrechner unmittelbar Daten in die Steuerung übertragbar sind. Die Rechnereinheit der Baumaschine kann dabei so ausgebildet sein, dass eine unmittelbare Übernahme von Daten in eine Steuerung als Teil der Rechnereinheit der Baumaschine erst durch Bestätigung des Maschinenbedieners erfolgt. Beispielsweise können so bei der Erstellung einer Bohrung Dimensionsdaten, insbesondere zur Tiefe eines Bohrloches zur Erstellung eines Bohrpfahles von einer Nutzerstelle unmittelbar auf die Baumaschine übertragen werden. Durch die Baumaschine kann dann die Bohrung bis zu der gewünschten Tiefe ausgeführt werden, wobei durch die Steuerung der Baumaschine bei Erreichen der vorgegebenen Bohrtiefe der weitere Bohrvorgang gestoppt wird. Darüber hinaus können auch Positionsdaten sowie alle weiteren relevanten Daten zur Durchführung einer Baumaßnahme von einer Nutzerstelle unmittelbar auf die Baumaschine übertragen werden. In umgekehrter Weise kann ein Datentransfer von der Steuerung der Baumaschine zu der Nutzerstelle erfolgen, so dass etwa von einer Bauleitung der aktuelle Bearbeitungsstand bei der Durchführung einer Baumaßnahme erfasst und abgefragt werden kann. Zudem ist auch eine unmittelbare Protokollierung des Arbeitsablaufes der Baumaßnahme durch eine dritte Nutzerstelle möglich, so dass etwa von einer Bauleitung oder von einer Bauüberwachung eine manipulationssichere Dokumentation der Baumaßnahmen erfolgen kann.

Besonders bevorzugt ist es weiterhin, dass die Baumaschine eine GPS-Einheit zur Positionsbestimmung aufweist und die Rechnereinheit zum Erzeugen einer Kartendarstellung auf einem Bildschirm der Baumaschine ausgebildet ist und dass von der Nutzerstelle Daten betreffend Elemente zu der Rechnereinheit übertragbar und unmittelbar in der Kartendarstellung auf dem Bildschirm der Baumaschine anzeigbar sind. Durch eine GPS-Einheit an der Baumaschine kann zunächst eine zuverlässige Positionsbestimmung und Positionsanzeige der Baumaschine in einer Karte erreicht werden. Die GPS-Daten können dabei mit einem baustelleneigenen Positionsbestimmungssystem kombiniert sein, durch welches die Position der Baumaschine und gegebenenfalls weiterer Komponenten auf einer Baustelle mit besonders hoher Präzision erfasst und bestimmt werden kann. Hierdurch kann eine sehr exakte Positionsbestimmung in Kombination mit einem herkömmlichen GPS-System erreicht werden. Bei einem solchen Gesamtsystem können Positionsdaten von der Nutzerstelle direkt auf die Baumaschine übertragen werden, so dass diese exakt an einer gewünschten Bearbeitungsposition angeordnet werden kann. In umgekehrter Weise können zu durchgeführten Baumaßnahmen, etwa erstellten Gründungselementen wie Bohrpfählen oder Schlitzwänden, exakte Positionsdaten von der Baumaschine an eine Nutzerstelle übertragen werden.

Grundsätzlich kann eine Baumaschine im Sinne der Erfindung jede beliebige Baumaschine sein. Besonders bevorzugt ist es nach einer Weiterbildung der Erfindung, dass die mindestens eine Baumaschine ein Bohrgerät, insbesondere ein Pfahlbohrgerät oder ein Ankerbohrgerät, eine Schlitzwandfräse, ein Greifer, ein Rammgerät, ein Rüttler oder ein Kran ist. Insbesondere bei derartigen Tiefbaumaschinen werden unmittelbar im Boden Baumaßnahmen durchgeführt und insbesondere Gründungselemente im Boden erstellt, für welche eine besonders exakte Ausführung und Positionsbestimmung gefordert ist.

Ein erfindungsgemäßes Verfahren ist dadurch gekennzeichnet, dass ein zentraler Netzwerkrechner mit mindestens einer ersten Schnittstelle für die mindestens eine Baumaschine und mindestens eine zweite Schnittstelle für die mindestens eine Nutzerstelle vorgesehen wird und dass über den Netzwerkrechner eine durchgehende Prozesskette bei der Datenverarbeitung und/oder Datenübertragung zwischen der Baumaschine und der Nutzerstelle gebildet wird.

Das erfindungsgemäße Verfahren kann insbesondere mit der zuvor beschriebenen Anordnung ausgeführt werden, wobei sich die zuvor beschriebenen Vorteile ergeben.

Eine bevorzugte Ausführungsvariante der Erfindung besteht darin, dass Daten der Baumaschine von dem Netzwerkrechner empfangen, die Daten auf ein vorgegebenes Format für die Nutzerstelle normiert und an die Nutzerstelle weitergeleitet werden und/oder dass Daten der Nutzerstelle von dem Netzwerkrechner empfangen, die Daten auf ein vorgegebenes Format für die Rechnereinheit der Baumaschine normiert und an die Baumaschine weitergeleitet werden. Hierfür ist der Netzwerkrechner insbesondere mit programmierbaren Schnittstellen ausgebildet, welche jeweils auf die individuelle Baumaschine und/oder die individuelle Nutzerstelle mit der jeweiligen Rechner- und Softwarestruktur angepasst sind. Vorzugsweise können dabei empfangene Daten zunächst in ein internes einheitliches Datenformat übertragen werden, welche dann zur Weiterleitung wieder in das gewünschte notwendige individuelle Datenformat der Baumaschine beziehungsweise der Nutzerstelle transformiert wird.

Besonders vorteilhaft ist es nach einer Weiterbildung des erfindungsgemäßen Verfahrens, dass die Daten der Nutzerstelle über dem Netzwerkrechner unmittelbar auf eine Steuerung der Baumaschine übertragen werden. Hierdurch kann eine Steuerung der Baumaschine vereinfacht und für einen Maschinenbediener erleichtert werden.

Grundsätzlich kann mit dem Verfahren jede beliebige Baumaßnahme durchgeführt werden. Besonders vorteilhaft ist es nach einer Weiterbildung der Erfindung, dass als Baumaßnahme mindestens ein Gründungselement im Boden erstellt wird. Das Gründungselement kann ein Gründungspfahl, ein Schlitzwandsegment, eine Bodenplatte, ein HDI-Element, eine Verankerung oder Ähnliches sein.

Die Erfindung wird nachfolgend anhand eines bevorzugten Ausführungsbeispieles näher beschrieben, welches schematisch in der beigefügten Zeichnung dargestellt ist.

Die einzige Figur zeigt schematisch eine erfindungsgemäße Anordnung 10 mit einem Baugerät 20, welches zur Durchführung des erfindungsgemäßen Bauverfahrens drahtlos mit einer entfernten Rechnereinheit 12 in Verbindung steht. In die Rechnereinheit 12 können Informationen und Daten zu Vorgaben V zu dem Bauprojekt, insbesondere Informationen zur Bodenbeschaffenheit, dem mindestens einen eingesetzten Baugerät 20 und zu den zu erstellenden Gründungselementen 5 eingegeben werden. Basierend auf diesen Vorgaben V können entsprechend einer Bauplanung Herstellungsparameter H für jedes zu erstellende Gründungselement 5 ermittelt und festgelegt werden. Die Herstellungsparameter H können dabei so festgelegt sein, dass die Gründungselemente 5 insgesamt zu einem bestimmten Herstellungstermin fertiggestellt sind. Die Herstellungsparameter H und alle notwendigen Daten zur Erstellung der Gründungselemente 5 im Verlauf eines Bauprojektes werden von der Rechnereinheit 12 zu einer nicht-dargestellten Steuereinheit des Baugerätes 20 übertragen.

Bei der dargestellten Anordnung 10 ist das Baugerät 20 als ein Bohrgerät mit einem Trägergerät 22 ausgebildet. Das Trägergerät 22 weist ein Raupenfahrwerk als Unterwagen 24 auf, auf welchem ein Oberwagen 26 mit einer Kabine 28 für den Maschinenbediener drehbar gelagert ist. An dem Oberwagen 26 ist verschwenkbar ein Mast 31 mit einem Mastkopf 32 vertikal angebracht. Der Mast 31 ist als ein Mäkler ausgebildet, an dessen Vorderseite ein Schlitten 34 mit einem Bohrantrieb 36 für ein Bohrgestänge 38 vertikal verschiebbar gelagert ist. Das Bohrgestänge 38 ist als ein Kellygestänge ausgebildet, welches über ein Seil am Mastkopf 32 vertikal bewegbar aufgehängt ist.

An der Unterseite des Bohrgestänges 38 ist ein Werkzeug 40 angebracht, welches beispielhaft eine Bohrschnecke aufweist und über den Bohrantrieb 36 zum Erstellen eines Bohrloches für ein Gründungselement 5 drehend antriebbar ist.

Bei der Durchführung des erfindungsgemäßen Bauverfahrens sind mehrere Gründungselemente 5 im Boden 2 zu erstellen. In der Zeichnung ist ein Zustand gezeigt, bei dem bereits zwei Gründungselemente 5 erstellt sind und ein drittes in Bearbeitung ist. Die Gründungselemente 5 können insbesondere Bohrpfähle sein, welche durch Einfüllen einer Betonsuspension in ein von dem Baugerät 20 erstelltes Bohrloch gebildet werden. Mit gestrichelter Linie ist ein weiteres Gründungselement 5 angedeutet, welches aktuell von dem Baugerät 20 durch Einbringen des Werkzeugs 40 in den Boden 2 erzeugt wird. In der Zeichnung ist das das Werkzeug 40 zusammen mit dem Bohrantriebsschlitten auch in einer unteren Bearbeitungsposition dargestellt.

An dem Baugerät 20 ist eine Vielzahl von Sensoreinrichtungen 30 vorgesehen, welche etwa zur Erfassung der Drehzahl, eines Vorschubs und weiterer Maschinenparameter unmittelbar in die Steuerung des Baugerätes 20 integriert sind. In der dargestellten Figur ist zur Veranschaulichung nur am Mastkopf 32 eine Sensoreinrichtung 30 dargestellt, mit welcher beispielsweise eine Lage des Bohrgestänges 38 als Maß für die erstellte Tiefe des Gründungselementes 5 erfasst werden kann.

Die von den Sensoreinrichtungen 30 erfassten Werte werden als Ist-Daten an die Rechnereinheit 12 gesandt, in welcher diese mit den Vorgaben V und den Herstellungsparametern H als Soll-Daten verglichen werden können. Werden dabei durch die Rechnereinheit 12 relevante Abweichungen festgestellt, können geänderte Herstellungsparameter H ermittelt und an das Baugerät 20 weitergeleitet werden, um so bei der Herstellung weiterer Gründungselemente 5 im Boden 2 diese zu berücksichtigen. Insbesondere kann durch das erfindungsgemäße Bauverfahren sichergestellt werden, dass etwa bei einer sich ergebenden veränderten Bodenbeschaffenheit, die zu Verzögerungen des Herstellungszeitpunktes einzelner oder der Gründungselemente 5 insgesamt führen könnt, Maßnahmen eingeleitet werden, um einen termingerechten Abschluss der Gründungsarbeiten sicherzustellen. Hierbei können insbesondere Drehzahl, Vorschub oder weitere Herstellungsparameter H verändert oder sogar ein Wechsel des Werkzeugs 40 oder des Baugerätes 20 insgesamt angezeigt und/oder eingeleitet werden.

## Patentansprüche

1. Bauverfahren zum Durchführen eines Bauprojekts mit Erstellen von mehreren Gründungselementen (5) an einer Baustelle mittels mindestens eines Baugeräts (20), wobei
- anhand von Informationen zu Ausgangsbedingungen, insbesondere zur Bodenbeschaffenheit, und dem mindestens einen Baugerät (20) sowie von Vorgaben (V) zu dem Bauprojekt mit den zu erstellenden Gründungselementen (5) ein Verfahrensablauf mit Bestimmung von Herstellungsparametern (H) für jedes zu erstellende Gründungselement (5) in einer Rechnereinheit (12) festgelegt wird,
- wobei basierend auf dem festgelegten Verfahrensablauf mit den festgelegten Herstellungsparametern (H) mit dem Erstellen mindestens eines Gründungselementes (5) begonnen wird,
- wobei während des Verfahrensablaufs Ist-Daten beim Erstellen der Gründungselemente (5) erfasst und der Rechnereinheit (12) zugeleitet werden,
- wobei die Rechnereinheit (12) die erfassten Ist-Daten mit Soll-Daten zu dem festgelegten Verfahrensablauf vergleicht und
- wobei bei relevanter Abweichung der Ist-Daten von den Soll-Daten durch die Rechnereinheit (12) ein geänderter Verfahrensablauf mit geänderten Herstellungsparametern (H) und/oder neuen Soll-Daten für die noch zu erstellenden Gründungselemente (5) ermittelt und an das mindestens eine Baugerät (20) weitergeleitet wird,
**dadurch gekennzeichnet,**
**dass** durch die Rechnereinheit (12) als Ist-Daten zumindest eine Herstellungszeit eines oder mehrerer Gründungselemente (5) erfasst und anhand dieser erfassten Ist-Daten eine zu erwartende Zeitdauer für einzelne oder alle noch zu erstellenden Gründungselemente (5) ermittelt werden, und
**dass** die zu erwartende Zeitdauer mit den Soll-Daten zu Herstellungszeit und/oder einem Herstellungstermin verglichen wird.

2. Bauverfahren nach Anspruch 1,
dadurch **gekennzeichet,**
dass die Gründungselemente (5) durch Bohren mit einem Bohrgerät und/oder Fräsen mit einer Schlitzwandfräse erstellt werden.

3. Bauverfahren nach Anspruch 1 oder 2,
**dadurch gekennzeichnet,**
**dass** die Herstellungsparameter (H) ein Drehmoment, eine Vorschubkraft, eine Vorschubgeschwindigkeit, eine Werkzeugstandzeit und/oder die Auswahl und/oder einen Wechsel eines Werkzeugs (40) umfassen.

4. Bauverfahren nach einem der Ansprüche 1 bis 3,
**dadurch gekennzeichnet,**
**dass** die Vorgaben (V) zu dem Bauprojekt eine Anzahl, eine Lage, Dimensionen und/oder eine Tragfähigkeit der Gründungselemente (5) sowie Angaben zu Erstellungszeiten, Erstellungsterminen und/oder Erstellungskosten umfassen.

5. Bauverfahren nach einem der Ansprüche 1 bis 4,
**dadurch gekennzeichnet,**
**dass** die Ist-Daten durch mindestens eine Sensoreinrichtung (30) an dem Baugerät (20) und/oder durch mindestens eine ungebundene Sensoreinrichtung, welche unabhängig von einem Baugerät (20) ist, erfasst werden.

6. Bauverfahren nach einem der Ansprüche 1 bis 5,
**dadurch gekennzeichnet,**
**dass** als Gründungselemente (5) Gründungspfähle, Schlitzwandsegmente, Stütz- und Dichtwände, Dämme, Dichtsohlen, verdichtete Bodenbereiche, Bodenanker und/oder Spundwandbohlen vorgesehen werden.

7. Bauverfahren nach einem der Ansprüche 1 bis 6,
**dadurch gekennzeichnet,**
**dass** die Gründungselemente (5) unter Verwendung von Schlitzwandgreifern, Rüttlern und/oder maschinellen Schlagvorrichtung, insbesondere Dieselhämmern und Hydraulikhämmern, erstellt werden.

8. Bauverfahren nach einem der Ansprüche 1 bis 7,
**dadurch gekennzeichnet,**
**dass** die Rechnereinheit (12) eine Änderung von Herstellungsparametern (H), Werkzeugen (40) und/oder Baugeräten (20) ermittelt, mit welchen ein termingerechtes Erstellen der verbliebenen Gründungselemente (5) erreicht wird.

9. Bauverfahren nach einem der Ansprüche 1 bis 8,
**dadurch gekennzeichnet,**
**dass** die Rechnereinheit (12) anhand der erfassten Ist-Daten beim Verfahrensablauf eine tatsächliche Bodenbeschaffenheit des Baugrunds ermittelt und mit den anfänglichen Informationen zur Bodenbeschaffenheit vergleicht und
**dass** die Rechnereinheit (12) eine Änderung zu Dimensionen, insbesondere der Tiefe, der Anzahl und/oder der Art oder Aufbau der Gründungselemente ermittelt, damit Vorgaben (V) zu den erstellten Gründungselementen (5), insbesondere eine vorgegebene Tragfähigkeit, erreicht werden.

10. Bauverfahren nach einem der Ansprüche 1 bis 9,
**dadurch gekennzeichnet,**
**dass** die Ausgangsbedingungen die Bodenbeschaffenheit, behördliche Vorgaben, etwa zu Arbeitszeiten, Lärmemission, Umweltvorgaben, und/oder Witterungsbedingungen umfassen.

11. Anordnung zum Durchführen eines Bauprojekts mit Erstellen von mehreren Gründungselementen (5) an einer Baustelle mittels mindestens eines Baugeräts (20), insbesondere nach einem Verfahren nach einem der Ansprüche 1 bis 10, wobei
- eine Rechnereinheit (12) vorgesehen und ausgebildet ist, anhand von Informationen zu Ausgangsbedingungen, insbesondere zur Bodenbeschaffenheit, und dem mindestens einen Baugerät (20) sowie von Vorgaben (V) zu dem Bauprojekt mit den zu erstellenden Gründungselementen (5) einen Verfahrensablauf mit Bestimmung von Herstellungsparametern (H) für jedes zu erstellende Gründungselement (5) festzulegen,
- mindestens eine Sensoreinrichtung (30) vorgesehen und ausgebildet ist, während des Verfahrensablaufs Ist-Daten beim Erstellen der Gründungselemente (5) zu erfassen und der Rechnereinheit (12) zuzuleiten, und
- die Rechnereinheit (12) weiterhin ausgebildet ist, die erfassten Ist-Daten mit Soll-Daten zu dem festgelegten Verfahrensablauf zu vergleichen und bei relevanter Abweichung der Ist-Daten von den Soll-Daten durch die Rechnereinheit (12) einen geänderten Verfahrensablauf mit geänderten Herstellungsparametern (H) und/oder neuen Soll-Daten für die noch zu erstellenden Gründungselemente (5) zu ermitteln und an das mindestens eine Baugerät (20) weiterzuleiten,
**dadurch gekennzeichnet,**
**dass** die Rechnereinheit (12) ausgebildet ist, als Ist-Daten zumindest eine Herstellungszeit eines oder mehrerer Gründungselemente (5) zu erfassen und anhand dieser erfassten Ist-Daten eine zu erwartende Zeitdauer für einzelne oder alle noch zu erstellenden Gründungselemente (5) zu ermitteln, und
**dass** die zu erwartende Zeitdauer mit den Soll-Daten zu Herstellungszeit und/oder einem Herstellungstermin verglichen wird.

12. Anordnung nach Anspruch 11,
**dadurch gekennzeichnet,**
**dass** die Rechnereinheit (12) in dem Baugerät (20), in einer Leitstelle auf der Baustelle oder in einer entfernten Zentrale angeordnet ist.

13. Anordnung nach Anspruch 11 oder 12,
**dadurch gekennzeichnet,**
- **dass** das mindestens eine Baugerät (20), insbesondere einer Tiefbaumaschine, zum Durchführen einer Baumaßnahme ausgebildet ist und eine maschineneigene Steuereinheit umfasst, welche mit mindestens einem Sensor zum Erfassen von Daten und mindestens einem Aktor zum Betätigen des Baugeräts (20) verbunden ist,
- **dass** mindestens eine Nutzerstelle, welche von dem Baugerät (20) beabstandet ist und zum Eingeben und/oder Ausgeben von Daten ausgebildet ist,
- wobei Daten zwischen dem mindestens einen Baugerät (20) und der mindestens einen Nutzerstelle übertragbar sind,
- **dass** ein zentraler Netzwerkrechner mit mindestens einer ersten Schnittstelle für das mindestens eine Baugerät (20) und mindestens einer zweiten Schnittstelle für die mindestens eine Nutzerstelle vorgesehen ist, und
- **dass** über den Netzwerkrechner eine durchgehende Prozesskette bei der Datenverarbeitung und/oder Datenübertragung zwischen dem Baugerät (20) und der Nutzerstelle gegeben ist.

## Claims

1. Construction method for carrying out a construction project involving the production of several foundation elements (5) on a construction site by means of at least one construction apparatus (20), wherein
- based on information on starting conditions, in particular on the ground composition, and the at least one construction apparatus (20) as well as specifications (S) for the construction project with the foundation elements (5) to be produced a method sequence with determination of manufacturing parameters (M) for each foundation element (5) to be produced is defined in a computer unit (12),
- wherein on the basis of the defined method sequence with the defined manufacturing parameters (M) the production of at least one foundation element (5) is started,
- wherein during the method sequence actual data are recorded when producing the foundation elements (5) and supplied to the computer unit (12),
- wherein the computer unit (12) compares the recorded actual data with target data for the defined method sequence and
- wherein in the case of a relevant deviation of the actual data from the target data a changed method sequence with changed manufacturing parameters (M) and/or new target data for the foundation elements (5) still to be produced is ascertained by the computer unit (12) and forwarded to the at least one construction apparatus (20),
**characterized in that**
by the computer unit (12) at least a manufacturing time of one or several foundation elements (5) is recorded as actual data and based on these recorded actual data a time period to be expected for individual or all foundation elements (5) still to be produced is ascertained, and
**in that** the time period to be expected is compared with the target data for manufacturing time and/or a manufacturing date.

2. Construction method according to claim 1,
**characterized in that**
the foundation elements (5) are produced through drilling with a drilling apparatus and/or cutting with a diaphragm wall cutter.

3. Construction method according to claim 1 or 2,
**characterized in that**
the manufacturing parameters (M) comprise a torque, a feed force, a feed speed, a tool life and/or the selection and/or change of a tool (40).

4. Construction method according to any one of claims 1 to 3,
**characterized in that**
the specifications (S) for the construction project comprise a number, a position, dimensions and/or a load-bearing capacity of the foundation elements (5) as well as details on production times, production dates and/or production costs.

5. Construction method according to any one of claims 1 to 4,
**characterized in that**
the actual data are recorded by at least one sensor means (30) on the construction apparatus (20) and/or by at least one unattached sensor means which is independent from a construction apparatus (20).

6. Construction method according to any one of claims 1 to 5,
**characterized in that**
as foundation elements (5) foundation piles, diaphragm wall segments, retaining and cut-off walls, dams, sealing bases, compacted ground regions, ground anchors and/or sheet piles are provided.

7. Construction method according to any one of claims 1 to 6,
**characterized in that**
the foundation elements (5) are produced using diaphragm wall grabs, vibrators and/or mechanical impact devices, in particular diesel hammers and hydraulic hammers.

8. Construction method according to any one of claims 1 to 7,
**characterized in that**
the computer unit (12) ascertains a change of manufacturing parameters (M), tools (40) and/or construction apparatuses (20), with which an on-schedule production of the remaining foundation elements (5) is achieved.

9. Construction method according to any one of claims 1 to 8,
**characterized in that**
based on the actual data recorded during the method sequence the computer unit (12) ascertains an actual ground composition of the building ground and compares this with the initial information on the ground composition and
**in that** the computer unit (12) ascertains a change to dimensions, in particular the depth, number and/or type or structure of the foundation elements, in order that specifications (S) for the produced foundation elements (5), in particular a specified load-bearing capacity, are achieved.

10. Construction method according to any one of claims 1 to 9,
**characterized in that**
the starting conditions comprise the ground composition, specifications by authorities, for instance relating to working hours, noise emission, environmental specifications, and/or weather conditions.

11. Arrangement for carrying out a construction project involving the production of several foundation elements (5) on a construction site by means of at least one construction apparatus (20), in particular pursuant to a method according to any one of claims 1 to 10,
wherein
- a computer unit (12) is provided and designed to define a method sequence with determination of manufacturing parameters (M) for each foundation element (5) to be produced based on information on starting conditions, in particular on the ground composition, and the at least one construction apparatus (20) as well as specifications (S) for the construction project with the foundation elements (5) to be produced,
- at least one sensor means (30) is provided and designed to record actual data during the method sequence when producing the foundation elements (5) and to supply these to the computer unit (12), and
- the computer unit (12) is furthermore designed to compare the recorded actual data with target data for the defined method sequence and, in the case of a relevant deviation of the actual data from the target data, to ascertain a changed method sequence with changed manufacturing parameters (M) and/or new target data for the foundation elements (5) still to be produced and to forward this to the at least one construction apparatus (20) by means of the computer unit (12),
**characterized in that**
the computer unit (12) is designed to record at least a manufacturing time of one or several foundation elements (5) as actual data and, based on these recorded actual data, to ascertain a time period to be expected for individual or all foundation elements (5) still to be produced , and
**in that** the time period to be expected is compared with the target data for manufacturing time and/or a manufacturing date.

12. Arrangement according to claim 11,
**characterized in that**
the computer unit (12) is arranged in the construction apparatus (20), in a coordination center on the construction site or in a remote control center.

13. Arrangement according to claim 11 or 12,
**characterized in that**
- the at least one construction apparatus (20), in particular a foundation engineering machine, is designed to carry out a construction measure and comprises a machine-own control unit which is connected to at least one sensor for recording data and to at least one actuator for actuating the construction apparatus (20),
- **in that** at least one user point is provided which is spaced apart from the construction apparatus (20) and designed for the input and/or output of data,
- wherein data can be transferred between the at least one construction apparatus (20) and the at least one user point,
- **in that** a central network computer having at least one first interface for the at least one construction apparatus (20) and at least one second interface for the at least one user point is provided, and
- **in that** via the network computer a continuous process chain is given in data processing and/or data transfer between the construction apparatus (20) and the user point.

## Revendications

1. Procédé de construction pour la réalisation d'un projet de construction avec la création de plusieurs éléments de fondation (5) sur un chantier au moyen d'au moins un engin de construction (20), dans lequel
- à l'aide d'informations concernant des conditions initiales, plus particulièrement l'état du sol, et à l'aide de l'au moins un engin de construction (20) ainsi que de spécifications (V) concernant le projet de construction avec les éléments de fondation (5) à créer, un processus est défini dans une unité de calcul (12), avec la détermination de paramètres de fabrication (H) pour chaque élément de fondation (5) à créer,
- dans lequel, sur la base du processus défini dans les paramètres de fabrication (H) définis, on commence la création d'au moins un élément de fondation (5),
- dans lequel, pendant le processus, des données réelles sont relevées lors de la création des éléments de fondation (5) et sont transmises à l'unité de calcul (12),
- dans lequel l'unité de calcul (12) compare des données réelles relevées avec des données de consigne concernant le processus défini et
- dans lequel, dans le cas d'un écart important entre les données réelles et les données de consigne, l'unité de calcul (12) détermine un déroulement de procédé modifié avec des paramètres de fabrication (H) modifiés et/ou de nouvelles données de consigne pour les éléments de fondation (5) qui restent à créer et les transmet à l'au moins un engin de construction (20),
**caractérisé en ce que**
au moins un temps de fabrication d'un ou plusieurs éléments de fondation (5) est relevée par l'unité de calcul (12) en tant que données réelles et, à l'aide de ces données réelles relevées, une durée prévisible, pour les différents éléments ou pour tous les éléments de fondation (5) qui restent à créer, est déterminée et
la durée prévisible est comparée avec les données de consigne concernant le temps de fabrication et/ou un délai de fabrication.

2. Procédé de construction selon la revendication 1,
**caractérisé en ce que**
les éléments de fondation (5) sont créés par forage avec un engin de forage et/ou un fraisage avec une fraise de parois moulées.

3. Procédé de construction selon la revendication 1 ou 2,
**caractérisé en ce que**
les paramètres de fabrication (H) comprennent un couple, une force de poussée, une vitesse de poussée, une durée de vie d'outil et/ou la sélection et/ou un changement d'outil (40).

4. Procédé de construction selon l'une des revendications 1 à 3,
**caractérisé en ce que**
les spécifications (V) concernant le projet de construction comprennent un nombre, une position, les dimensions et/ou une capacité de support des éléments de fondation (5) ainsi que des informations concernant les temps de création, les délais de création et/ou les coûts de création.

5. Procédé de construction selon l'une des revendications 1 à 4,
**caractérisé en ce que**
les données réelles sont relevées à l'aide d'au moins un dispositif de capteur (30) sur l'engin de construction (20) et/ou à l'aide d'au moins un dispositif de capteur non relié, qui est indépendant de l'engin de construction (20).

6. Procédé de construction selon l'une des revendications 1 à 5,
**caractérisé en ce que**
les éléments de fondation (5) utilisés peuvent être des pieux de fondation, des segments de parois moulées, des parois de soutien et d'étanchéité, des digues, des semelles d'étanchéité, des parties du sol damées, des ancrages au sol et/ou des palplanches.

7. Procédé de construction selon l'une quelconque des revendications 1 à 6, **caractérisé en ce que** les éléments de fondation (5) sont créés à l'aide de préhenseurs de parois moulées, de vibrateurs et/ou de dispositifs de frappe mécanisés, en particulier de marteaux diesel et de marteaux hydrauliques.

8. Procédé de construction selon l'une quelconque des revendications 1 à 7, **caractérisé en ce que** l'unité de calcul (12) détermine des modifications des paramètres de fabrication (H), des outils (40) et/ou des engins de construction (20) permettant de créer les éléments de fondation (5) restants dans les délais impartis.

9. Procédé de construction selon l'une quelconque des revendications 1 à 8, **caractérisé en ce que** l'unité de calcul (12), sur la base des données réelles enregistrées lors du déroulement du processus, détermine la nature réelle du sol du terrain de construction et la compare aux informations initiales sur la nature du sol, et **en ce que** l'unité de calcul (12) détermine une modification des dimensions, en particulier de la profondeur, du nombre et/ou du type ou de la structure des éléments de fondation, afin d'atteindre les spécifications (V) relatives aux éléments de fondation (5) créés, en particulier une capacité portante prédéfinie.

10. Procédé de construction selon l'une quelconque des revendications 1 à 9, **caractérisé en ce que** les conditions initiales comprennent la nature du sol, les prescriptions réglementaires, telles que les heures de travail, les émissions sonores, les exigences environnementales, et/ou les conditions météorologiques.

11. Dispositif pour réaliser un projet de construction comprenant la création de plusieurs éléments de fondation (5) sur un chantier à l'aide d'au moins un engin de construction (20), en particulier selon un procédé selon l'une quelconque des revendications 1 à 10, dans lequel
- une unité de calcul (12) est prévue et conçue pour établir un processus sur la base d'informations sur les conditions initiales, notamment la nature du sol, et l'engin de construction (20), ainsi que de spécifications (V) sur le projet de construction avec les éléments de fondation (5) à créer, comprenant la détermination des paramètres de fabrication (H) pour chaque élément de fondation (5) à créer,
- au moins un dispositif de détection (30) est prévu et conçu pour enregistrer des données réelles lors de la création des éléments de fondation (5) et les transmettre à l'unité de calcul (12), et
- l'unité de calcul (12) est en outre conçue pour comparer les données réelles enregistrées aux données de consigne du processus défini et, en cas d'écart pertinent entre les données réelles et les données de consigne, déterminer par l'unité de calcul (12) un processus modifié avec des paramètres de fabrication modifiés (H) et/ou de nouvelles données de consigne pour les éléments de fondation (5) restants, et les transmettre à au moins un engin de construction (20),
**caractérisé en ce que**
l'unité de calcul (12) est conçue pour enregistrer au moins un temps de fabrication d'un ou de plusieurs éléments de fondation (5) en tant que données réelles et, sur la base de ces données réelles enregistrées, déterminer une durée attendue pour chaque élément de fondation (5) à créer ou pour tous les éléments de fondation (5) restants, et **en ce que** la durée attendue est comparée aux données de consigne relatives au temps de fabrication et/ou à une date de fabrication.

12. Dispositif selon la revendication 11,
**caractérisé en ce que**
l'unité de calcul (12) est disposée dans l'engin de construction (20), dans un poste de commande sur le chantier ou dans un centre distant.

13. Dispositif selon la revendication 11 ou 12,
**caractérisé en ce que**
- l'au moins un engin de construction (20), en particulier une machine de génie civil, est conçu pour effectuer une opération de construction et comprend une unité de commande intégrée à la machine qui est reliée à au moins un capteur pour enregistrer des données et à au moins un actionneur pour actionner l'engin de construction (20),
- au moins un emplacement utilisateur qui est à une certaine distance de l'engin de construction (20) et est conçu pour entrer et/ou sortir des données
- dans lequel des données peuvent être transférées entre l'au moins un engin de construction (20) et l'au moins un emplacement utilisateur,
- un ordinateur de réseau central étant prévu avec au moins une première interface pour l'au moins un engin de construction (20) et au moins une deuxième interface pour l'au moins un emplacement utilisateur, et une chaîne de processus continue étant établie via l'ordinateur central pour le traitement et/ou le transfert de données entre l'engin de construction (20) et l'emplacement utilisateur.
